# FASCICULE DE BREVET EUROPEEN

(11) **EP 0 010 471 B1**
(45) Date de publication et mention de la délivrance du brevet: **14.03.1984**
(21) Numéro de dépôt: 79400696.5
(22) Date de dépôt: 01.10.1979
(51) Int. Cl.: B61B 7/00, B61B 12/00

(54) **Véhicule modulaire pour installation de transport à câble aérien**
Kabine aus einheitlichen Elementen für eine Seilbahn
Modular vehicle for cable-railway

(30) Priorité: 12.10.1978 FR 7829206
(43) Date de publication de la demande: 30.04.1980
(73) Titulaire: DENIS CREISSELS S.A. Société anonyme dite:, F-38000 Grenoble (FR)
(72) Inventeur: Creissels, Denis, F-38700 la Tronche (FR)
(74) Mandataire: Kern, Paul

## Description

L'invention est relative à un véhicule modulaire pour une installation de transport à câble aérien du type téléphérique ou télécabine, pouvant comporter soit un câble unique tracteur-porteur ou deux câbles séparés, l'un porteur et l'autre tracteur. Il est rappelé que les téléphériques connus comportent une cabine unique par voie, de capacité importante et nécessitent des installations et infrastructures élaborées et coûteuses. Les télécabines connus, notamment du type pulsé, comportent une pluralité de cabines, éventuellement groupées par train et nécessitent de ce fait soit des arrêts fréquents, soit des quais d'embarquement et de débarquement de grande longueur. Les équipements de sécurité sont particuliers à chaque cabine.

La publication US-A-1 824 291 mentionne dans le préambule qu'une solution au problème de la capacité des cabines, consiste en un accouplement de plusieurs petites cabines, mais que cette solution se heurte à de sérieuses objections. La solution préconisée consiste à adjoin- dre à la cabine du téléphérique un étage ou des compartiments additionnels. La présente invention a pour but de remédier aux inconvénients précités et de permettre la réalisation d'un véhicule modulaire alliant les avantages des cabines monobloc du genre téléphérique et des cabines de faible capacité des télécabines.

Le véhicule selon la présente invention est caractérisé en ce que les moyens d'accouplement entre les modules sont tels qu'ils autorisent des déplacements relatifs verticaux entre lesdits modules tout en les maintenant parallèles deux à deux, en ce que chaque module a une suspente accouplée au câble et en ce que les points de fixation sur le câble des suspentes successives sont espacés le long du câble de telle sorte que les modules viennent sensiblement en contact dans les tronçons de plus grande pente de l'installation.

Chaque module est rigidement fixé au câble aérien par sa suspente, et il est clair que l'écartement entre les modules varie avec la pente du câbie. L'ensemble est agencé de telle manière que les modules sont pratiquement accolés les uns aux autres lorsque le véhicule se trouve sur un tronçon de pente maximale, tandis que les modules s'écartent légèrement sur les tronçons horizontaux. Simultanément à l'écartement des modules, dû à la variation de la pente du câble, s'effectue un décalage en hauteur des modules. Ces variations d'écartement et de hauteur entre les différents modules sont relativement faibles et dans les installations conventionnelles se limitent à quelques centimètres.

Il est inutile de prévoir une cloison de séparation entre les modules successifs, ce qui allège d'autant le véhicule et autorise, le cas échéant, le passage d'un module à l'autre pour des opérations de sécurité. Selon un développement de l'invention, une rambarde s'étend dans l'interface entre deux modules successifs pour empêcher un stationnement dans la zone de jonction et des déplacements à l'intérieur du véhicule. Une seule rambarde est disposée dans l'interface afin d'éviter un effet de cisaillement lors des décalages en hauteur des modules successifs.

Selon un autre développement de l'invention, les modules sont de forme parallélépipédique à faces parallèles et comportent chacun une porte d'accès individuelle. Un véhicule à face plane de jonction de modules successifs peut parcourir des tronçons rectilignes, mais est incapable de parcourir des courbes. De tels véhicules sont appropriés à des installations du type à va-et-vient. Pour des installations à circulation continue des véhicules, il est nécessaire de faire usage d'un véhicule articulé, qui selon un développement de la présente invention, est réalisé par une association de modules dont les faces de jonction sont cylindriques pour permettre un pivotement des modules les uns par rapport aux autres.

La continuité du plancher et/ou du toit du véhicule est avantageusement réalisée par des joints souples autorisant le débattement en hauteur des modules les uns par rapport aux autres. Les bords des faces de jonction sont équipés de bourrelets élastiques faisant office de pare-chocs et, les cas échéant, de joints, qui participent par friction aux amortissements des balancements des modules de la manière décrite par la suite. Les modules solidarisés d'une part par le câble aérien, sont avantageusement reliés entre eux par des biellettes articulées, de manière à constituer un système de parallélogramme déformable. Dans une installation à va-et-vient les modules peuvent être reliés par deux ou plusieurs biellettes parallèles qui assurent ainsi l'alignement des modules successifs. Les parties hautes des suspentes peuvent être solidarisées par des bielles de liaison qui s'étendent parallélement au câble. Ces bielles pallient une défaillance de l'une des attaches ou le déraillement de l'un des modules.

Les suspentes individuelles assurent une répartition de la charge sur le câble et facilitent le passage des pylônes.

D'autres avantages et caractéristiques ressortiront plus clairement de la description qui va suivre de deux modes de mise en oeuvre de l'invention, donnés à titre d'exemples non limitatifs et représentés aux dessins annexés, dans lesquels:
La figure 1 est une vue schématique en perspective d'une véhicule selon l'invention, parcourant un tronçon en pente;
la figure 2 est une vue partielle en élévation du véhicule selon la fig. 1, représentée sur un tronçon de pente maximale;
la figure 3 est une vue schématique et partielle du véhicule sur un tronçon horizontal;
la figure 4 est une vue en plan d'une variante de réalisation du véhicule ayant des surfaces cylindriques de jonction des modules successifs.

Sur les figures, un véhicule 10 est constitué par une juxtaposition de cinq modules 12, 14, 16, 18, 20, chacun suspendu par une suspente 22, équipée de galets de roulement 24 sur un câble porteur 26 d'une installation de transport du type téléphérique ou télécabine. Les suspentes 22 des modules successifs 12 à 20 sont accouplées par des pinces conventionnelles 28 à un câble tracteur 30 d'une manière bien connue des spécialistes. Les modules constitutifs du véhicule 10 sont tous identiques et de forme parallélépipédique, à l'exception des modules d'extrémité 12 et 20, dont les faces avant et arrière 32, 34 sont bombées.

Les modules 12 à 20 sont fixés individuellement par les suspentes 22 et l'on comprend que sur les tronçons horizontaux du câble 26 les modules sont à un même niveau. Sur les tronçons en pente du câble porteur 26, les modules 12 à 20 se décalent en hauteur de la manière représentée à la figure 1. Les suspentes 22 sont solidarisées entre elles par le câble 30 tracteur, et les décalages en hauteur des modules 12 à 20, dus à la pente du câble 26, ou plus exactement des câbles 26, 30, s'accompagnent d'un mouvement de rapprochement ou d'écartement des modules 12 à 20. L'espacement des pinces d'accouplement 28 au câble 30 est choisi de telle manière que sur les tronçons de pente maximale les modules 12 à 20 sont pratiquement accolés les uns aux autres, tout en laissant de préférence subsister un léger intervalle. Sur les tronçons horizontaux les modules 12 à 20 sont légèrement écartés les uns des autres, mais cet écartement est relativement faible et se limite à quelques centimètres dans les installations conventionnelles.

Les modules successifs 12 à 20, reliés par le câble tracteur 30, sont d'autre part solidarisés les uns aux autres par des biellettes en forme de leviers coudés 36, dont les extrémités sont articulées sur des axes horizontaux 38, 40 fixées sous le plancher 42 des modules. La longueur des biellettes 36 est équivalente à celle du tronçon de câble compris entre deux pinces successives 28, et il est facile de voir que l'ensemble, modules 12 à 20, câble 30 et biellettes 36 constitue un parallélogramme articulé déformable. Les faces latérales 44 des modules 12 à 20, en regard d'un autre module, sont dépourvues de parois afin d'éviter tout cloissonnement interne du véhicule 10. Une rambarde 46, en forme de barre horizontale s'étendant dans l'interface entre deux modules successifs, empêche le passage des passagers d'un module à l'autre et chaque module 12 à 20 est équipé de sa propre porte d'accès 48.

En se reportant plus particulièrement à la figure 2, qui représente la jonction du module 14 aux modules adjacents 12 et 16, cette jonction étant bien entendu indentique entre les autres modules, on voit que la continuité du plancher 42 est réalisée par un joint souple 50, replié en U vers le haut et dont les bords 52, 54 sont rigidement assujettis respectivement aux faces làtérales 44 adjacentes des modules 12, 14. Le joint souple 50 ne s'oppose pas au débattement en hauteur des modules, ni à une variation de leur écartement due aux variations d'inclinaison des câbles 26, 30. D'une manière analogue, le toit 56 de chaque module est relié au toit adjacent par une bande souple 58 venant se loger en position de repli à l'intérieur d'un cadre 60 solidarisé à la face 44 de l'un des modules successifs 12, 14, et formant couvre-joint. Le cadre 60, de préférence en forme de U recouvrant les bords supérieur et latéraux de l'interface entre les modules 12,14, présente une hauteur suffisante pour autoriser les débattements relatifs des modules 12, 14. Aux bords latéraux des faces 44 des modules en regard 12, 14, sont fixés des bourrelets (non représentés) en un matériau élastique, faisant office de pare-chocs et le cas échéant d'amortisseurs de déplacements en hauteur des modules, qui viennent au contact en position de débattement des modules sur les tronçons de plus grande pente mais sont espacés sur les tronçons horizontaux. Le cadre 60, en forme de couvre-joint, présente une section en forme de gouttière d'une manière bien connue en soi.

Le fonctionnement du véhicule selon l'invention ressort de l'exposé précédent, et il suffit de rappeler que la position relative des modules les uns par rapport aux autres varie avec la pente des câbles 30, 26. Le véhicule 10 à faces latérales planes 44 est incapable de circuler sur des tronçons courbes impliquant un pivotement d'un module par rapport à l'autre, et son utilisation est limitée à des installations du type va-et-vient. Les biellettes de liaison contribuent au positionnement relatif des modules et pour les véhicules à va-et-vient il est avantageux de prévoir au moins deux biellettes parallèles qui assurent l'alignement des modules et limitent les oscillations latérales. D'autres liaisons articulées entre les modules peuvent être prévues, par exemple au niveau des suspentes par des bielles (non représentées) s'étendant parallèlement aux câbles 26, 30. Ces liaisons peuvent entre autres retenir un module en cas de déraillement ou suppléer à la défaillance d'une attache. De même la jonction par joint souple 50, 58 entre les modules successifs 12 à 20 n'est pas indispensable.

La figure 4 illustre une variante de réalisation d'un véhicule 10 agencé pour pouvoir parcourir des trajets en courbes, c'est-à-dire pour autoriser une articulation d'un module 12 à 20 par rapport aux autres. A cet effet, les faces latérales 44' sont de forme cylindrique à axe vertical autorisant un pivotement autour de cet axe lors du passage sur une trajectoire courbe d'une manière bien connue des spécialistes. La forme courbe ou cylindrique des faces latérales 44' n'empêche pas le débattement en hauteur décrit ci-dessus.

Dans le cas d'un véhicule articulé du type représenté à la figure 4, le véhicule peut circuler sur des installations du type télécabine avec passage des véhicules dans les stations sur un tronçon courbe pour rejoindre l'autrevoie.

Le véhicule modulaire selon l'invention peut être utilisé sur des installations monocâble dans lesquelles les modules sont fixés à un câble tracteur porteur, ou sur des installations bicâ- bles, du type représenté à la figure 1.

L'invention n'est bien entendu nullement limitée aux modes de mise en oeuvre plus particulièrement décrits et représentés aux dessins annexés, mais elle s'étend notamment à celui dans lequel un cloissonnement interne partiel ou total serait disposé entre les modules successifs, ou celué encore dans lequel les modules 12 à 20 ne seraient pas de forme parallélépipédique.

## Revendications

1. Véhicule modulaire (10) pour une installation de transport à câble aérien (30) constitué par une pluralité de cabines ou modules (12 à 20) accouplées successivement les unes aux autres, caractérisé en ce que les moyens (36) d'accouplement entre les modules sont tels qu'ils autorisent des déplacements relatifs verticaux entre lesdits modules tout en les maintenant parallèles deux à deux, en ce que chaque module a une suspente (22) accouplée au câble (30) et en ce que les points de fixation (28) sur le câble des suspentes successives sont espacés le long du câble (30) de telle sorte que les modules viennent sensiblement en contact dans les tronçons de plus grande pente de l'installation.

2. Véhicule selon la revendication 1, caractérisé en ce que les moyens d'accouplement entre les modules (12 à 20) sont essentiellement constitués par des biellettes (36) de liaison mécanique articulées sur lesdits modules, de manière à réaliser des parallélogrammes déformables avec ceux-ci et le câble (30).

3. Véhicule selon la revendication 1 ou 2, caractérisé par le fait que les faces (44) en regard sont dépourvues de paroi pour créer une communication entre les modules successifs (12 à 20) du véhicule.

4. Véhicule selon la revendication 1, 2 ou 3, caractérisé par le fait qu'une seule rambarde (46) solidaire de l'un des modules (12 à 20) s'étend dans l'interface entre deux modules successifs pour matérialiser une séparation entre les différentes modules et que chaque module comporte sa propre porte d'accès (48).

5. Véhicule selon la revendication 1, 2, 3 ou 4, caractérisé par le fait que les faces en regard (44) de deux modules successifs sont parallèles, dans le sens qu'elles se déduisent l'une de l'autre par une translation.

6. Véhicule selon la revendication 1, 2, 3 ou 4, caractérisé par le fait que les faces (44) en regard de deux modules successifs ont des surfaces cylindriques de révolution à axe vertical pour autoriser un pivotement des modules au passage de tronçons courbes de l'installation.

7. Véhicule selon l'une quelconque des revendications précédentes, caractérisé par le fait que chaque module comporte un plancher (42) et éventuellement un toit (56) et que lesdits planchers et éventuellement lesdits toits de modules successifs sont reliés par des éléments souples (50, 58) assurant la continuité du plancher et éventuellement du toit du véhicule tout en autorisant des déplacements et décalages en hauteur imposés par la pente du câble (30).

8. Véhicule selon la revendication 2, caractérisé par le fait qu'une ou plusieurs biellettes (36) en forme de levier coudé sont articulées par leurs extrémités à la base des modules.

9. Véhicule selon la revendication 2, caractérisé en ce qu'il comporte deux biellettes (36) de liaison parallèles agencées pour assurer l'alignement des modules successifs (12 à 20).

10. Véhicule selon l'une quelconque des revendications précédentes, caractérisé par le fait que les bords des faces (44) en regard des modules successifs sont garnis d'un matériau élastique formant butoir et armortisseur des oscillations du véhicule.

## Patentansprüche

1. Modulares Fahrzeug (10) für eine Luftseilbahn (30) mit einer Vielzahl von hintereinander gekuppelten Modulen oder Kabinen (12-20), dadurch gekennzeichnet, daß die Kuppelmittel (36) zwischen den Modulen so ausgeführt sind, daß sie vertikale relative Bewegungen zwischen den genannten Modulen, während diese zwei zu zwei parallel gehalten werden, erlauben, daß jedes Modul ein an das Seil (30) gekuppeltes Gehänge (22) aufweist, und daß die Befestigungspunkte (28) an das Seil der aufeinanderfolgenden Gehänge längs des Seiles (30) so gestaffelt sind, daß die Module auf den steilsten Bahnstrecken ungefähr in Berührung kommen.

2. Fahrzeug nach Anspruch 1, dadurch gekennzeichnet, daß die Kuppelmittel zwischen den Modulen (12-20) hauptsächlich aus mechanischen an den Modulen angelenkten Kuppelstangen (36) bestehen, um mit den Modulen und dem Seil (30) verformbare Parallelogramme zu bilden.

3. Fahrzeug nach Anspruch 1 oder 2, dadurch gekennzeichnet, daß die gegenüberstehenden Seiten (44) keine Wand haben, um einen Durchgang zwischen den aufeinanderfolgenden Modulen (12-20) des Fahrzeuges zu bilden.

4. Fahrzeug nach Anspruch 1, 2 oder 3, dadurch gekennzeichnet, daß sich in der Trennfläche zwischen zwei aufeinanderfolgenden Modulen (12-20) nur eine an einem Modul befestigte Querstange (46) erstreckt, um eine Trennung zwischen den verschiedenen Modulen zu bilden, und daß jedes Modul seine eigene Türe (48) hat.

5. Fahrzeug nach Anspruch 1, 2, 3 oder 4, dadurch gekennzeichnet, daß die gegenüberliegenden Seiten (44) von zwei aufeinanderfolgenden Modulen parallel sind in dem Sinne, daß eine von der anderen durch eine Verschiebung abgeleitet wird.

6. Fahrzeug nach Anspruch 1, 2, 3 oder 4, dadurch gekennzeichnet, daß die gegenüberstehenden Seiten (44) von zwei aufeinanderfolgenden Modulen zylindrische Revolutionsflächen mit einer senkrechten Achse haben, um eine Schwenkung der Module bei der Durchfahrt auf einer krummen Bahnstrecke zu erlauben.

7. Fahrzeug nach einem der vorigen Ansprüche, dadurch gekennzeichnet, daß jedes Modul einen Fußboden (42) hat und gegebenenfalls eine Decke (56), und daß die genannten Fußböden und gegebenenfalls die genannten Decken von aufeinanderfolgenden Modulen durch biegsame Elemente (50, 58) verbunden sind, die die Kontinuität des Bodens und gegebenenfalls der Decke des Fahrzeuges gewährleisten und durch die Steigung des Seiles (30) erforderten Bewegungen und Höhenverschiebungen ermöglichen..

8. Fahrzeug nach Anspruch 2, dadurch gekennzeichnet, daß eine oder mehrere als abgewinkelte Hebel ausgebildete Stangen (36) an dem Unterteil der Module mit ihren Enden angelenkt sind.

9. Fahrzeug nach Anspruch 2, dadurch gekennzeichnet, daß es zwei parallele Verbindungsstangen (36) hat, die zum Ausrichten von den aufeinanderfolgenden Modulen (12-20) ausgebildet sind.

10. Fahrzeug nach einem der vorherigen Ansprüche, dadurch gekennzeichnet, daß die Ränder der gegenüberstehenden Seiten (44) der aufeinanderfolgenden Module mit einem eine Stoßstange und einen Bewegungsdämpfer bildenden elastischen Material gefüttert sind.

## Claims

1. Modular vehicle (10) for cable-railway (30) constituted by a plurality of cabins or modules (2-20) successively coupled together, characterized in that the coupling means (36) between the modules are so devised that vertical relative movements between said modules are authorized while they are maintained parallel, that each module has a suspension bar (22) coupled to cable (30) and that the coupling points (28) onto said cable of the successive suspension bars are so staggered along the cable (30) that the modules come substantially into contact on the track sections of greatest slope.

2. Vehicle according to claim 1,,characterized in that the coupling means between the modules (12-20) are essentially constituted by mechanical coupling rods (36) articulated on said modules so as to form with these and the cable (30) deformable parallelograms.

3. Vehicle according to claim 1 or 2, characterized by the fact that the facing surfaces (44) have no wall so as to provide a passageway between the successive modules (12₋20) of the vehicle.

4. Vehicle according to claim 1, 2 or 3, characterized by the fact that only one hand rail (46) secured to one of said modules (12-20) extend within the interface between two successive modules for providing a separation between the different modules and that each module comprises its own door (48).

5. Vehicle according to claim 1, 2, 3 or 4, characterized by the fact that the facing surfaces (44) of two successive modules are parallel so as to derive one form the other by a translation.

6. Vehicle according to claim 1, 2, 3 or 4, characterized by the fact that the facing surfaces (44) of two successive modules have cylindrical revolution surfaces with a vertical axis to permit a rotation of the modules travelling on a curved section of the installation.

7. Vehicle according to any one of the preceding claims, characterized by the fact that each module comprises a floor (42) and eventually a roof (56) and that said floors and eventually said roofs of successive modules are bounded together by flexible elements (50, 58) providing the floor continuity and eventually the roof continuity of the vehicle whilst permitting the movements and level variations due to the cable slope (30).

8. Vehicle according to claim 2, characterized by the fact that one or a plurality of crank lever shaped coupling rods (36) are articutatpd by their extremities to the base of the module;.

9. Vehicle according to claim 2, characterized in that it comprises two parallel coupling rods (36) devised for providing an alignment of the successive modules (12-20)..

10. Vehicle according to any, one of the preceding claims, characterized by the fact that the edges of the facing surfaces (44) of the successive modules are provided with an elastic material forming a bumper and a vehicle oscillation damper.
